# EUROPÄISCHE PATENTSCHRIFT

(11) **EP 1 003 004 B1**
(45) Veröffentlichungstag und Bekanntmachung des Hinweises auf die Patenterteilung: **16.04.2003**
(21) Anmeldenummer: 99120320.9
(22) Anmeldetag: 12.10.1999
(51) Int. Cl.: F25D 21/14

(54) **Verdunstungsanlage und Verfahren zum Befestigen einer Verdunstungsschale auf einem Kompressor**
Evaporation unit and process for fastening an evaporation tray on a compressor
Installation d'évaporation et procédé pour fixer un bac d'évaporation sur un compresseur

(30) Priorität: 19.11.1998 DE 29820730 U
(43) Veröffentlichungstag der Anmeldung: 24.05.2000
(73) Patentinhaber: LIEBHERR-HAUSGERÄTE GMBH, 88416 Ochsenhausen (DE)
(72) Erfinder: Feneberg, Fritz, 88416 Ochsenhausen (DE)
(74) Vertreter: Gossel, Hans K., Dipl.-Ing.

(56) Entgegenhaltungen:
- FR-A- 2 237 531
- GB-A- 1 460 450
- GB-A- 2 192 981
- US-A- 4 023 380

## Beschreibung

Die Erfindung betrifft eine Verdunstungsanlage, in der aus dem Kühlraum eines Kühlgeräts ausgelaufenes kondensiertes Wasser aufgefangen und verdunstet wird, und ein Verfahren zum Befestigen einer Verdunstungsanlage auf einem Kompressor eines Kühlgeräts.

Es ist bekannt, in einem Kühlraum eines Kühlgeräts kondensiertes Wasser über einen Auslauf in ein Verdunstungsschale einzuleiten, die auf dem Deckel eines Kompressors befestigt ist, so daß die von dem Kompressor erzeugte Wärme das in der Verdunstungsschale aufgefangene Wasser schneller verdunsten läßt. Es gibt jedoch Fälle, in denen größere Mengen von kondensiertem Wasser anfallen, das sich in einer einzigen, nur auf dem Kompressor gehalterten Verdunstungsschale nicht verdunsten läßt.

Aus GB-A-2192981 ist eine Verdunstungsanlage bekannt, bei der ein Stapel Verdunstungsschalen seitlich des Kompressors angeordnet ist. US-A-4023380 beschreibt eine Verdunstungsschale zur Befestigung unterhalb eines Kompressors.

Eine Verdunstungsanlage mit den Merkmalen des Oberbegriffes des Anspruches 1 ist aus FR-A-2237531 bekannt.

Aufgabe der Erfindung ist es, eine Verdunstungsanlage zu schaffen, die eine Verdunstung von in einem Kühlschrank kondensiertem Wasser auch dann ermöglicht, wenn dieses in größeren Mengen anfällt, und ein Verfahren zur Befestigung einer Verdunstungsschale anzugeben.

Erfindungsgemäß wird diese Aufgabe durch eine Verdunstungsanlage mit den Merkmalen des Anspruches 1 und Verfahren mit den Merkmalen des Anspruches 12 gelöst.

Die erfindungsgemäße zweite Verdunstungsschale läßt sich beispielsweise neben dem Kompressor auf der Kompressortragplatte befestigen, so daß sie auch größer ausgebildet werden kann und zusätzlich zu einer auf dem Kompressor angeordneten Verdunstungsschale überlaufendes bzw. aus dieser ablaufendes Wasser aufnehmen kann. Um die zweite Verdunstungsschale mit zu verdunstendem Wasser zu befüllen, ist auf den Kompressor eine erste Verdunstungsschale aufgesetzt, die mit einem seitlichen Auslauf bzw. Überlauf versehen ist, der über der zumindest einen zweiten Verdunstungsschale liegt.

Da im verrasteten Zustand die Rastmittel und Gegenrastmittel unter Spannung stehen, ist die erste Verdunstungsschale geräuschfrei auf dem Kompressor gehalten.

Vorteilhafte Ausgestaltungen sind Gegenstand der Unteransprüche.

Die Rastmittel können aus zwei Haken mit einander entgegengerichteten Hakenteilen bestehen, die in einer Rastausnehmung des Stegteils eines mit dem Kompressordeckel verschweißten Bügels verrastbar sind.

Zweckmäßigerweise bestehen die Befestigungsmittel zum Befestigen an der Tragplatte aus im Bodenbereich der zweiten Verdunstungsschale angeordneten federnden Rasthaken, die in entsprechenden Rastöffnungen der Tragplatte verrastbar sind. Es können mindestens jeweils zwei Rasthaken vorgesehen werden, deren Hakenteile in einander entgegengesetzte Richtungen weisen.

Nach einer bevorzugten Ausführungsform ist vorgesehen, daß der Boden jeder Verdunstungsschale mit einem von einem aufragenden Rohrstück eingefaßten Durchbruch versehen ist, dessen Höhe niedriger ist als die Höhe der niedrigsten Seitenwand und daß zwei einander gegenüberliegende Seitenwände der rechteckigen Verdunstungsschale Mittel zum Befestigen der entsprechenden Seitenwände einer aufgesteckten Verdunstungsschale aufweisen. Diese Ausführungsform gestattet es, auf die untere, mit der Tragplatte verbundene Verdunstungsschale eine oder mehrere weitere Verdunstungsschalen aufzustecken, so daß ein Verdunstungsturm benötigter Höhe geschaffen wird, in dessen obere Schale das zu verdunstende Wasser eingeleitet wird. Dieses steigt in jeder Verdunstungsschale jeweils bis zu dem oberen Rand des Rohrstücks an, bis es durch dieses in die darunter befindliche Verdunstungsschale läuft. In den Verdunstungsschalen weist das zu verdunstende Wasser verhältnismäßig großflächige Spiegel auf, so daß große Oberflächen zur Verdunstung des Wassers zur Verfügung stehen.

Zweckmäßigerweise sind die einander gegenüberliegenden, der Halterung der aufgesetzten Verdunstungsschalen dienenden Seitenwände mit kleinem Winkel nach außen geneigt. Die Neigung wird dabei so gewählt, daß identische Verdunstungsschalen in der Art aufeinandergesteckt werden können, daß der obere Bereich der Seitenwand der unteren Verdunstungsschale den Bodenbereich der entsprechenden Seitenwände der aufgesteckten Verdunstungsschale zu deren Halterung über eine ausreichende Länge übergreift. Zweckmäßigerweise sind die der Halterung dienenden Seitenwände mit nach außen weisenden Rastvorsprüngen versehen, die in entsprechende Rastausnehmungen der darunterliegenden Schale greifen.

Jedes einen Durchbruch einfassende Rohrstück kann zwischen der Quermittellinie einer Verdunstungsschale und einer Seitenwand angeordnet sein. Werden die Verdunstungsschalen jeweils um 180° gedreht aufeinandergesteckt, sind die Rohrstücke in zwei vertikalen Reihen versetzt zueinander angeordnet.

Nach einer Weiterbildung der Erfindung ist vorgesehen, daß die zwischen den der Befestigung der Verdunstungsschalen aneinander dienenden Seitenwände befindlichen Seitenwände niedriger ausgebildet oder mit Ausschnitten versehen sind, durch die dann eine die Verdunstung begünstigende Belüftung erfolgen kann.

Um einen Übertritt des Wassers über die niedrigeren Seitenwände zu verhindern, ist die Höhe der Rohrstücke niedriger als die Höhe der niedrigeren Seitenwände.

Die Verdunstungsschalen bestehen zweckmäßigerweise aus Kunststoffspritzgußteilen.

Ein Ausführungsbeispiel der Erfindung wird nachstehend anhand der Zeichnung näher erläutert. In dieser zeigt
- Fig. 1: eine Seitenansicht eines Kompressors mit aufgesetzter Verdunstungsschale und einem neben diesem gehalterten aus Verdunstungsschalen bestehenden Verdunstungsturm im Schnitt und
- Fig. 2: einen Schnitt durch einen Teil des Bodens einer mit einem Kompressordeckel verrasteten Verdunstungsschale.

Auf einer Tragplatte 1, die mit dem Gehäuse des Kühlschranks verbunden ist, ist in üblicher Weise über schwingungs- und geräuschdämpfende Mittel ein Kompressor 2 befestigt. Auf dem Deckel 3 des Kompressors 2 ist eine mit diesem verrastete Verdunstungsschale 4 befestigt. Die Verdunstungsschale 4 ist unterhalb eines Auslaufs 5 angeordnet, durch den aus dem Kühlraum des Kühlgeräts auslaufendes kondensiertes Wasser in die Verdunstungsschale 4 geleitet wird.

Die Verdunstungsschale 4 ist an einem den Kompressor 2 überkragenden Ende mit einem dem Auslauf dienenden Rohrstück 6 verbunden, durch das Wasser abgeleitet wird, wenn der Spiegel in der Verdunstungsschale 4 das obere Einlaufende des Rohrstücks 6 übersteigt.

Durch das Rohrstück 6 auslaufendes Wasser wird in der oberen Verdunstungsschale 7 von zu einem Verdunstungsturm 8 zusammengesteckten Verdunstungsschalen 7 aufgefangen.

Jede Verdunstungsschale 7 hat in Draufsicht eine rechteckige Form. Sie weist einander gegenüberliegende Seitenwände 9 auf, die mit dem Boden 10 einen Winkel einschließen, der geringfügig größer ist als 90°. Die Seitenwände 9 sind somit leicht nach außen geneigt, wobei die Neigung so groß ist, daß sich die Verdunstungsschalen 7 in der dargestellten Weise zusammenstecken lassen. Im zusammengesteckten Zustand übergreifen die oberen Bereiche der Seitenwände 9 der jeweils unteren Verdunstungsschale 7 die Bodenbereiche der darüberliegenden Seitenwände 9. Um eine feste Fixierung der Verdunstungsschalen beim Aufbau des Verdunstungsturm 9 zu erreichen, sind die Seitenwände 9 in ihren unteren Bereichen mit Rasthaken 11 versehen, die verrastend in entsprechende Rastöffnungen 12 in den oberen Bereichen der Seiten 9 eingreifen.

Die Rastschalen 7 sind an den Unterseiten ihrer Böden 10 mit Rasthaken 13 versehen, deren Hakenteile in einander entgegengesetzte Richtungen weisen. Die Tragplatte 1 ist mit entsprechenden Rastöffnungen versehen, so daß die jeweils untere Verdunstungsschale 7 zu ihrer Halterung an der Tragplatte 1 mit deren Rastöffnungen verrastet werden kann.

Jeder Boden der Rastschalen 10 ist im Bereich zwischen seiner Quermittellinie und einer Seitenwand 9 mit einem Durchbruch 14 versehen, der in der dargestellten Weise von einem Rohrstück 15 eingefaßt ist.

Die zwischen den Seitenwänden 9 liegenden Seitenwände 16 weisen eine geringere Höhe auf, so daß sich im zusammengesteckten Zustand der Verdunstungsschalen 7 zwischen den oberen Rändern der Seitenwände 16 und den Böden 10 der darüberliegenden Verdunstungsschalen rechteckige Spalten bilden, die der Belüftung der Verdunstungsschalen dienen und damit die Verdunstung begünstigen.

Die Höhe der Rohrstücke 15 ist niedriger als die Höhe der Seitenwände 16, so daß das Wasser durch die Rohrstücke 15 in die darunter befindliche Verdunstungsschale 7 läuft, wenn der jeweilige Wasserspiegel die Höhe der Rohrstücke 15 übersteigt.

In den Eckbereichen der Seitenwände 16 befinden sich von diesen aufragende Stege 17, die Anschläge für die Böden der aufgesteckten Verdunstungsschalen bilden.

Die Verdunstungsschalen 7 befinden sich unmittelbar neben dem Kompressor 2 und können zu einem Turm 8 der erforderlichen Höhe gestapelt werden.

Aus Fig. 2 ist die Befestigung der Verdunstungsschale 4 auf dem Deckel 3 des Kompressors ersichtlich. Der Boden 20 der aus einem Spritzgußteil bestehenden Verdunstungsschale ist auf seiner Unterseite mit zwei zueinander parallelen Stegen 21 versehen, die an ihren Enden jeweils nach außen weisende Hakenteile 22 tragen. Diese Hakenteile 22 sind in einer Rastöffnung 23 verrastbar, die sich in dem Stegteil eines Bügels 24 befinden, der über Abwinkelungen 25 seiner Schenkel mit dem Deckel 3 verschweißt ist.

Sämtliche Haken weisen abgeschrägte Hakenteile auf, so daß sie nur durch Aufdrücken in den jeweils zugeordneten Rastöffnungen verrastet werden können.

Die Verdunstungsschale 4 weist in nicht dargestellter Weise an ihrem Boden einen Rand oder Stege auf, mit denen sich diese auf den Deckel 3 des Kompressors abstützt. Um die Haken 21, 22 in der Rastöffnung 23 zu verrasten, wird der Boden 20 der Verdunstungsschale 4 leicht durchgebogen, so daß die Rasthaken in ihre verrastete Stellung schnappen können, in der die Hakenteile 22 unter Vorspannung an den Rändern der Rastöffnung 23 gehalten sind, so daß eine geräuschfreie Halterung der Verdunstungsschale 4 ohne Klappern gewährleistet ist.

## Patentansprüche

1. Verdunstungsanlage eines Kühlgerätes mit einem Kompressor (2), einer ersten Verdunstungsschale (4), die auf dem Kompressor (2) aufgesetzt ist und an deren Boden (20) Rastmittel (21, 22) angeordnet sind, die mit Gegenrastmitteln (24), die am Deckel (3) des Kompressors (2) befestigt sind, zusammenwirken,
**dadurch gekennzeichnet, daß**
zumindest eine seitlich des Kompressors (2) anzuordnende zweite Verdunstungsschale (7) vorgesehen ist, die erste Befestigungsmittel (13) zum Befestigen an einer Tragplatte (1) aufweist,
ein seitlicher Auslauf bzw. Überlauf (6) der ersten Verdunstungsschale (4) über der zumindest einen zweiten Verdunstungsschale (7) angeordnet ist und
sich die erste Verdunstungsschale (4) derart mit ihrem Rand an dem Deckel (3) des Kompressors (2) abstützt, daß sich im verrasteten Zustand der Boden nach unten durchbiegt und die miteinander verrasteten Rastmittel und Gegenrastmittel unter Spannung in ihrem verrasteten Zustand aneinander gehalten sind.

2. Verdunstungsanlage nach Anspruch 1, **dadurch gekennzeichnet, daß** die ersten Befestigungsmittel federnde Rasthaken (13) umfassen, die im Bodenbereich (10) der zumindest einen zweiten Verdunstungsschale (7) angeordnet sind und mit entsprechenden Rastöffnungen der Tragplatte (1) verrastbar sind.

3. Verdunstungsanlage nach Anspruch 2, **dadurch gekennzeichnet, daß** mindestens jeweils zwei Rasthaken (13) mit Hakenteilen vorgesehen sind, deren Abschrägungen in entgegengesetzte Richtungen weisen.

4. Verdunstungsanlage nach einem der Ansprüche 1 bis 3, **gekennzeichnet durch**
mindestens zwei übereinander angeordneten zweiten Verdunstungsschalen (7), die jeweils einen Boden (10) mit rechteckiger Form aufweisen, von dem sich Seitenwände nach oben erstrecken, wobei zwei der Seitenwände (9), die sich gegenüber liegen, Zweite Befestigungsmittel (11, 12) zur Befestigung der entsprechenden Seitenwände (9) der jeweils darüber bzw. darunter angeordneten zweiten Verdunstungsschale (7) aulweisen, und wobei
der Boden (10) jeder zweiten Verdunstungsschale (7) einen Durchbruch (14) aufweist, der von einem aufragenden Rohrstück (15) eingefaßt ist, dessen Höhe niedriger als die niedrigste Seitenwand der zweiten Verdunstungsschale ist (7).

5. Verdunstungsanlage nach Anspruch 4, **dadurch gekennzeichnet, daß** die zwei gegenüberliegenden Seitenwände (9) mit den Zweiten Befestigungsmitteln (11, 12) um einen kleinen Winkel nach außen geneigt sind.

6. Verdunstungsanlage nach Anspruch 5, **dadurch gekennzeichnet, daß** die Zweiten Befestigungsmittel nach außen weisende Rastvorsprünge (11) an den der Befestigung dienenden gegenüberliegenden Seitenwänden (9) der zweiten Verdunstungsschale (7) umfassen, die in entsprechende Rastausnehmungen (12) der jeweils darunterliegenden zweiten Verdunstungsschale (7) greifen.

7. Verdunstungsanlage nach einem der Ansprüche 4 bis 6, **dadurch gekennzeichnet, daß** jedes einen Durchbruch (14) einfassende Rohrstück (15) zwischen der Quermittellinie der jeweiligen zweiten Verdunstungsschale (7) und einer ihrer Seitenwände (9) angeordnet ist.

8. Verdunstungsanlage nach einem der Ansprüche 4 bis 7, **dadurch gekennzeichnet, daß** die Seitenwände einer Verdunstungsschale (7), die nicht der Befestigung dienen, niedriger ausgebildet oder mit Ausschnitten versehen sind.

9. Verdunstungsanlage nach einem der Ansprüche 4 bis 7, **dadurch gekennzeichnet, daß** die nicht der Befestigung dienenden Seitenwände Ausschnitte aufweisen und die Höhe der Rohrstücke (15) niedriger als die Höhe der Unterseiten der Ausschnitte ist.

10. Verdunstungsanlage nach einem der Ansprüche 1 bis 9, **dadurch gekennzeichnet, daß** die zweiten Verdunstungsschalen (7) aus Kunststoffspritzgußteilen bestehen.

11. Verdunstungsanlage nach einem der Ansprüche 1 bis 10, **dadurch gekennzeichnet, daß** die Rastmittel aus zwei Haken (21) mit einander entgegen gerichteten Hakenteilen (22) bestehen, die in einer Rastausnehmung (23) eines Stegteils der mit dem Deckel (3) des Kompressors (2) verschweißten Gegenrastmittel (24) verrastet sind, wobei die Gegenrastmittel die Form eines Bügels aufweisen.

12. Verfahren zum Befestigen einer ersten Verdunstungsschale (4) auf einem Kompressor (2) eines Kühlgerätes, bei dem
- ein Rand oder Stege am Boden (20) der ersten Verdunstungsschale (4) auf dem Deckel (3) des Kompressors (2) abgestützt werden, und
- der Boden (20) der ersten Verdunstungsschale (4) leicht durchgebogen wird, so daß
- Rastmittel (21, 22), die am Boden (20) der ersten Verdunstungsschale (4) vorgesehen sind, in eine Raststellung geschnappt werden, in der die Rastmittel (21, 22) unter Vorspannung an Gegenrastmitteln (24, 25) gehalten werden, die am Deckel (3) des Kompressors (2) vorgesehen sind, wobei sich der Boden der ersten Verdunstungsschale im verrasteten Zustand nach unten durchbiegt.

13. Verfahren nach Anspruch 12, bei dem als Rastmittel zwei Haken (21) mit einander entgegengerichteten Hakenteilen (22) eingesetzt werden, die in einer Rastausnehmung (23) eines Stegteiles (24) der mit dem Deckel des Kompressors (2) verschweißten Gegenrastmittel (24, 25) verrastet werden, wobei die Gegenrastmittel die Form eines Bügels aufweisen.

## Claims

1. Evaporation unit of a refrigerator, with a compressor (2) and with a first evaporation tray (4) which is placed on the compressor (2) and at the bottom (20) of which are arranged latching means (21, 22) which cooperate with counterlatching means (24) fastened to the cover (3) of the compressor (2), **characterized in that** at least one second evaporation tray (7) is provided, which is to be arranged laterally with the compressor (2) and which has first fastening means (13) for fastening to a carrying plate (1), a lateral outflow or overflow (6) of the first evaporation tray (4) is arranged above the at least one second evaporation tray (7), and the first evaporation tray (4) is supported with its edge on the cover (3) of the compressor (2) in such a way that, in the latched state, the bottom sags downwards and the interlatched latching means and counterlatching means are held under tension one against the other in their latched state.

2. Evaporation unit according to Claim 1, **characterized in that** the first fastening means comprise resilient latching hooks (13) which are arranged in the bottom region (10) of the at least one second evaporation tray (7), and which can be latched with corresponding latching orifices of the carrying plate (1).

3. Evaporation unit according to Claim 2, **characterized in that** at least in each case two latching hooks (13) with hook parts, the slopes of which point in opposite directions, are provided.

4. Evaporation unit according to one of Claims 1 to 3, **characterized by** at least two second evaporation trays (7) which are arranged one above the other and each have a bottom (10) of rectangular shape, from which side walls extend upwards, two of the side walls (9), which are located opposite one another, having second fastening means (11, 12) for fastening the corresponding side walls (9) of the second evaporation tray (7) arranged in each case above them or below them, and the bottom (10) of every second evaporation tray (7) having a perforation (14) bordered by an upward-projecting tubular piece (15), the height of which is lower than the lowest side wall of the second evaporation tray (7).

5. Evaporation unit according to Claim 4, **characterized in that** the two side walls (9) located opposite one another and having the second fastening means (11, 12) are inclined outwards at a small angle.

6. Evaporation unit according to Claim 5, **characterized in that** the second fastening means comprise outward-pointing latching projections (11) on the side walls (9) of the second evaporation tray (7) which serve for fastening and which are located opposite one another, the said latching projections engaging into corresponding latching recesses (12) of the second evaporation tray (7) lying below them in each case.

7. Evaporation unit according to one of Claims 4 to 6, **characterized in that** each tubular piece (15) bordering a perforation (14) is arranged between the transverse centre line of the respective second evaporation tray (7) and one of the side walls (9) of the latter.

8. Evaporation unit according to one of Claims 4 to 7, **characterized in that** the side walls of an evaporation tray (7) which do not serve for fastening are designed to be lower or are provided with cutouts.

9. Evaporation unit according to one of Claims 4 to 7, **characterized in that** the side walls not serving for fastening have cutouts and the height of the tubular pieces (15) is lower than the height of the undersides of the cutouts.

10. Evaporation unit according to one of Claims 1 to 9, **characterized in that** the second evaporation trays (7) consist of plastic injection mouldings.

11. Evaporation unit according to one of Claims 1 to 10, **characterized in that** the latching means consist of two hooks (21) with hook parts (22) which are directed opposite to one another and which are latched in a latching recess (23) of a web part of the counterlatching means (24) welded to the cover (3) of the compressor (2), the counterlatching means being in the form of a stirrup.

12. Method for fastening a first evaporation tray (4) on a compressor (2) of a refrigerator, in which
- an edge or webs on the bottom (20) of the first evaporation tray (4) are supported on the cover (3) of the compressor (2), and
- the bottom (20) of the first evaporation tray (4) is sagged slightly, so that
- latching means (21, 22) which are provided on the bottom (20) of the first evaporation tray (4) are snapped into a latching position, in which the latching means (21, 22) are held under prestress on counterlatching means (24, 25) provided on the cover (3) of the compressor (2), the bottom of the first evaporation tray sagging downwards in the latched state.

13. Method according to Claim 12, in which the latching means used are two hooks (21) with hook parts (22) which are directed opposite to one another and which are latched in a latching recess (23) of a web part (24) of the counterlatching means (24, 25) welded to the cover of the compressor (2), the counterlatching means being in the form of a stirrup.

## Revendications

1. Installation d'évaporation d'un appareil de réfrigération avec un compresseur (2), un premier bac d'évaporation (4) qui est placé sur le compresseur (2) et au fond (20) duquel sont disposés des moyens d'arrêt (21,22) qui coopèrent avec des moyens de contre-arrêt (24) qui sont fixés au couvercle (3) du compresseur (2), **caractérisée en ce qu'**il est prévu au moins un deuxième bac d'évaporation (7) à disposer sur le côté du compresseur (2), qui présente des premiers moyens de fixation (13) pour la fixation à une plaque de support (1), **en ce qu'**un écoulement ou trop plein latéral (6) du premier bac d'évaporation (4) est disposé sur au moins un deuxième bac d'évaporation précité (7) et **en ce que** le premier bac d'évaporation (4) s'appuie de telle sorte avec son bord au couvercle (3) du compresseur (2) qu'à l'état enclenché, le fond s'infléchit vers le bas, et les moyens d'arrêt et contre-moyens d'arrêt en prise sont retenus sous précontrainte dans leur état enclenché.

2. Installation d'évaporation selon la revendication 1, **caractérisée en ce que** les premiers moyens de fixation comprennent des crochets d'arrêt élastiques (13) qui sont disposés dans la zone de fond (10) d'au moins un deuxième bac d'évaporation précité (7) et qui peuvent être enclenchés dans des ouvertures d'arrêt correspondantes de la plaque de support (1).

3. Installation d'évaporation selon la revendication 2, **caractérisée en ce qu'**au moins respectivement deux crochets d'arrêt (13) avec des parties de crochet sont prévus dont les chanfreins sont orientés dans des directions opposées.

4. Installation d'évaporation selon l'une des revendications 1 à 3, **caractérisée par** au moins deux seconds bacs d'évaporation (7) disposés l'un au-dessus de l'autre qui présentent chacun un fond (10) d'une forme rectangulaire à partir duquel des parois latérales s'étendent vers le haut, où deux des parois latérales (9) qui se font face, présentent des seconds moyens de fixation (11, 12) pour la fixation des parois latérales correspondantes (9) du deuxième bac d'évaporation (7) disposé respectivement au-dessus ou en dessous, et où le fond (10) de chaque deuxième bac d'évaporation (7) présente un perçage (14) qui est entouré par une pièce tubulaire saillante (15) dont la hauteur est plus basse que la paroi latérale la plus basse du deuxième bac d'évaporation (7).

5. Installation d'évaporation selon la revendication 4, **caractérisée en ce que** les deux parois latérales opposées (9) avec les deuxièmes moyens de fixation (11,12) sont inclinées selon un petit angle vers l'extérieur.

6. Installation d'évaporation selon la revendication 5, **caractérisée en ce que** les deuxièmes moyens de fixation comprennent des saillies d'arrêt (11) dirigées vers l'extérieur aux parois latérales opposées (9) servant à la fixation du deuxième bac d'évaporation (7), qui s'engagent dans des évidements d'arrêt correspondants (12) du deuxième bac d'évaporation (7) situé respectivement en dessous.

7. Installation d'évaporation selon l'une des revendications 4 à 6, **caractérisée en ce que** chaque pièce tubulaire (15) entourant un perçage (14) est disposée entre la ligne médiane transversale du deuxième bac d'évaporation respectif (7) et l'une de ses parois latérales (9).

8. Installation d'évaporation selon l'une des revendications 4 à 7, **caractérisée en ce que** les parois latérales d'un bac d'évaporation (7) qui ne servent pas à la fixation, sont plus basses ou sont pourvues de découpures.

9. Installation d'évaporation selon l'une des revendications 4 à 7, **caractérisée en ce que** les parois latérales ne servant pas à la fixation présentent des découpures, et **en ce que** la hauteur des pièces tubulaires (15) est plus basse que la hauteur des côtés inférieurs des découpures.

10. Installation d'évaporation selon l'une des revendications 1 à 9, **caractérisée en ce que** les deuxièmes bacs d'évaporation (7) sont constitués de pièces moulées par injection de matériau synthétique.

11. Installation d'évaporation selon l'une des revendications 1 à 10, **caractérisée en ce que** les moyens d'arrêt sont constitués de deux crochets (21) avec des parties de crochet (22) dirigées l'une contre l'autre qui sont enclenchées dans un évidement d'arrêt (23) d'une partie formant baguette des contre-moyens d'enclenchement (24) soudés au couvercle (3) du compresseur (2), où les contre-moyens d'enclenchement présentent la forme d'un étrier.

12. Procédé de fixation d'un premier bac d'évaporation (4) sur un compresseur (2) d'un appareil de réfrigération, où
- un bord ou des baguettes au fond (20) du premier bac d'évaporation (4) s'appuient sur le couvercle (3) du compresseur (2); et
- le fond (20) du premier bac d'évaporation (4) est légèrement fléchi de sorte que
- des moyens d'enclenchement (21,22) qui sont prévus au fond (20) du premier bac d'évaporation (4) s'enclenchent dans une position d'arrêt dans laquelle les moyens d'arrêt (21,22) sont retenus sous précontrainte à des contre-moyens d'arrêt (24,25) qui sont prévus au couvercle (3) du compresseur (2), où le fond du premier bac d'évaporation s'infléchit à l'état enclenché vers le bas.

13. Procédé selon la revendication 12, dans lequel, comme moyens d'arrêt, deux crochets (21) avec dés parties de crochet (22) opposées l'une à l'autre sont utilisés qui s'enclenchent dans un évidement d'arrêt (23) d'une partie formant baguette (24) des contre-moyens d'arrêt (24,25) soudés au couvercle du compresseur (2), où les contre-moyens d'arrêt ont la forme d'un étrier.
